# EUROPÄISCHE PATENTSCHRIFT

(11) **EP 0 980 728 B1**
(45) Veröffentlichungstag und Bekanntmachung des Hinweises auf die Patenterteilung: **16.07.2003**
(21) Anmeldenummer: 98118998.8
(22) Anmeldetag: 08.10.1998
(51) Int. Cl.: B22D 11/126

(54) **Entbarter für Stahlstranggiessanlagen**
Burr remover for continuous steel casting installations
Dispositif d'ébavurage pour les installations de coulée continue d'acier

(30) Priorität: 19.08.1998 JP 23300498
(43) Veröffentlichungstag der Anmeldung: 23.02.2000
(73) Patentinhaber: Aute AG Gesellschaft für autogene Technik, 2068 Hauterive (CH)
(72) Erfinder: Lotz, Horst K., 2068 Hauterive/NE (CH)

(56) Entgegenhaltungen:
- EP-A- 0 671 230
- EP-A- 0 724 923
- EP-B- 0 240 130

## Beschreibung

In Stahlstranggießanlagen werden die am laufenden Band gegossenen Stränge durch Sauerstoff-Brennschneidmaschinen in Stranggußstücke (1) unterteilt. Beim Brennschneiden entstehen an den Unterkanten der Trennflächen Brennbärte (2) aus Eisenoxiden, die nach und nach in einen Verbindungssteg aus reinem Stahl übergehen.

Diese Brennbärte (2) stellen bei der Weiterverarbeitung qualitätsmindernde und kostenverursachende Störquellen dar. Daher müssen sie möglichst früh im Fabrikationsablauf durch gasetechnische und mechanische Maßnahmen entfernt werden.

Vorzugsweise entfernt man diese Brennbärte (2) mechanisch, wozu in der EPA-0 671 230 und EP-A-0 724 923 vorteilhafte Vorschläge gemacht werden.

Zur Erklärung der hier vorgestellten Erfindung wird auf das oben aufgeführte Prinzip nach der EPA 0 671 230 verwiesen, bei dem in einer Lücke zwischen zwei Rollen (3) direkt nach dem Brennschneidende entweder mitlaufend und überholend der vordere, und stehend oder gegenlaufend der hintere Brennbart (2) am fortlaufend bewegten Stranggußstück (1) entfernt wird und das sicher, leise und wirkungsvoll bei geringstem Aufwand. Dazu wird nach jedem Entbartungsvorgang der Kolbenkörper (7) zum Abwerfen von abgefallenen Brennbärten (2) zu einer Rinne (4) und zum Abstandhalten von der Unterfläche des Stranggußstückes (1) um ca. 60° bis 90° gedreht.

Dazu besteht ein solcher Entbarter, wie in den Bildern 1 bis 2 dargestellt, aus einem Entbarterwagen (5), der aus einem Träger (12) und zwei Wangen (13) zusammengeschweißt ist. Außen an den Wangen (13) sind 3 oder 4 glatte Laufräder (15) ohne Führungsflansche in Laufradlagern (16) angebracht, die auf einer Unterschiene (22) laufen und von einer Oberschiene (23) am Hochgehen bei einem Kippvorgang gehindert werden. Ebenfalls außen an den Wangen (13) sitzen in Ritzellagern (18) zwei Ritzel (17), die mit Zahnstangen (25), die auch als Führungsschienen (25) dienen, kämmen. Die Ritzel (17) sind von zwei Antrieben innerhalb der Wangen (13), die aus Getriebe (19) mit die Wangen (13) durchdringenden Wellen und Elektromotoren (20) bestehen, angetrieben und haben geringste Zähnezahlen zur Erzeugung größter Momente. Ebenfalls an den Außenseiten der Wangen (13) befinden sich Führungsleisten (14) aus gleitgünstigem Material, die an den glattgearbeiteten Seiten der Zahnstangen (25) auch als Führungsschiene (25) dienend, den Entbarterwagen (5) führend entlanggleiten.

Auf dem Träger (12) des Entbarterwagens (5) befinden sich zwei Drehlager (11), in denen sich der Kolbenkörper (7) mit seinen eindrückbaren Scherkolben (6) an seinen für das Drehlager (11) gearbeiteten Deckeln (8) drehen kann. Auf den Stirnflächen der Deckel (8) sind normalerweise waagerecht stehende Gleitstücke (9) angebracht, die auf den Gleitschienen (24) an der Oberkante der Oberschiene (23) entlanggleiten und die Scherkolben (6) im Kolbenkörper (7) in senkrechter Lage halten. Wird ein kleiner Winkel zwischen Unterfläche des Stranggußstückes (1) und Scherkolben (6) vorgesehen, so ist dieser leicht durch einen Spalt zwischen den Gleitstücken (9) und den Gleitschienen (24) zum selbsttätigen Einstellen zu erzeugen. An den Endstellungen der Schienen sind die Gleitschienen (24) für ein Drehen der Gleitstücke (9) mit Kolbenkörper (7) zurückgeschnitten und ein Drehpuffer (26) mit angeschrägtem Anlauf zwingt den durch den Entbarterwagen (5) gerade noch verfahrenden Kolbenkörper (7) an den Drehknöpfen (10), sich um eine durch die Konstruktion vorgegebene Gradzahl zu drehen. Beim Verfahren aus der Endstellung zwingt die Gleitschiene (24) über die Gleitstücke (9) die Kolbenkörper (7), wieder gerade oder nahezu gerade zu werden.

Ein Arbeitszyklus für 2 Entbartungen mit diesem Entbarter geht wie folgt vor sich:

Mittels eines Stellungsgebers z. B. Lichtschranke wird der sich unter dem ankommenden Stranggußstück (1) befindliche Entbarter auf Mitlauf geschaltet, und der Antrieb verfährt diesen bei gleichzeitigem Hochdrehen des Kolbenkörpers (7) und Eindrücken der Scherkolben (6) durch die Unterfläche des Stranggußstückes (1). Danach wird eine höhere Geschwindigkeit eingeschaltet, die Scherkolben (6) überholen entbartend das vordere Ende des Stranggußstückes (1), springen waagerechte Bartreste abschlagend hoch und werden in der anderen Endstellung reinigend und den Weg für das Stranggußstück (1) freimachend abgedreht. Vor dem Überlauf durch das hintere Ende des Stranggußstückes (1) wird entsprechend ausgelöst der Entbarter wieder angefahren, dreht den Kolbenkörper (7) nach oben, drückt mit dem Scherkolben (6) gegen die Unterflächen, kippt in den kleinen Scherwinkel und entbartet stillstehend oder gegenlaufend den Brennbart (2) am hinteren Ende des Stranggußstückes (1). Danach läuft der Entbarter in die Ausgangsstellung zum Abdrehen weiter und erwartet hier das nächste Stranggußstück (1).

Die zum Entbarten benötigte Energie zum Abscheren oder zum Abschlagen des Brennbartes (2) ergibt sich beim gegenläufigen Entbarten - Stranggußstück (1) und Entbarterwagen (5) laufen gegeneinander - als Summe der jeweiligen Bewegungsenergie, wobei das Stranggußstück (1) durch sein hohes Gewicht auch einen sehr großen Anteil an der verfügbaren Gesamtenergie hat:$\frac{{\text{m}}_{\text{(1)}} \text{·} {\text{V}}_{\text{(1)}} {\text{}}^{\text{2}}}{\text{2}} \text{+} \frac{{\text{m}}_{\text{(5)}} \text{·} {\text{V}}_{\text{(5)}} {\text{}}^{\text{2}}}{\text{2}}$ von der sich bis zur vollständigen Entbartung gleiche Energieanteile verbrauchen.
Beim Entbarten am weglaufenden Stranggußstück jedoch verringert sich die verfügbare Entbartungsenergie auf die vom Entbarterwagen (5) erzeugte. Das Weglaufen des Stranggußstücks (1) verändert diese durch Verringern der relativen Geschwindigkeit und dazu kommt die plastische Verformung'des oft noch sehr warmen, breiten Brennbartes (2). Diese Energieverringerung kann nur durch Erhöhung der Energie des Entbarterwagens (5) ausgeglichen werden. Zu diesem Zwecke wird der durchschnittliche Fachmann das Gewicht, d. h. die Masse des Entbarterwagens (5) und seine Geschwindigkeit erhöhen. Hier jedoch sind die konstruktiven Möglichkeiten aus Platzgründen, Weg- und Bremsweggründen sowie aus Kostengründen begrenzt.

Erfindungsgemäß und wie in Anspruch 1 (Bild 3) vorgeschlagen, ist der Einbau einer Schwungscheibe (27) an einem zweiten Wellenende eines der Antriebsmotoren und dessen Verbindung mittels einer Kupplung (21) mit dem zweiten Wellenende des anderen Elektromotors (20) vorgesehen, wobei beide Elektromotoren (20) wegen des anpassenden Schlupfes als Asynchronmotoren ausgeführt sind. Damit sind erhebliche, leicht über die Motordrehzahl beeinflußbare und platzsparende Energieerhöhungen und entsprechende Abbremsmöglichkeiten gegeben. Zusätzlich sind die Motorluftschrauben in den Motoren gegen solche größerer Masse für zusätzlich große Entbartungsmomente durch Form und vor allem schwereres Material, zum Beispiel Stahl statt Aluminium ausgetauscht.

In Anspruch 1 (Bild 1 und 3) wird weiterhin vorgeschlagen, die Antriebsritzel (17) möglichst klein - minimale Zähnezahl bei kleinstem Modul - fertigkeitsmäßig ausgeglichen durch hochfeste Materialien, auszuführen. Dadurch entsteht eine Erhöhung des Vortriebmomentes, da die Übersetzung bei gleichem Motor und Getriebe (19) das Motormoment bestens nutzt.

In Anspruch 2 wird vorgesehen die Entbartung durch einen Doppelschlag vorzunehmen, indem der überholende Entbarterwagen (5) dem Brennbart (2) schnell folgt, gegen ihn mit den Scherkolben (6) schlägt und bei nicht erfolgtem schnellem Weiterlauf anhält, kurz zurückläuft und im Bereich des verfügbaren Entbartungsweges einen zweiten Anlauf mit zweitem Entbartungsschlag durchführt. Mit Hilfe von Endschaltern, Lichtschranken, Zeitrelais und einer Strommessung der Elektromotoren ist eine entsprechende Steuerung leicht darstellbar.

In Anspruch 3 ( Bild 4) wird ein neuer Schermeisel (28) beschrieben, der nicht als eine runde Scherkappe, sondern als rechteckiges, den Entbarterkolben überragendes Rechteck mit angeschrägten; austauschbaren, gegen eine Schulter abgestützten Scherschneiden (29) aus kosten- und fertigungstechnisch aufwendigem Spezialmaterial vorgesehen ist.

### Legende

- 1: Stranggußstück
- 2: Brennbart
- 3: Rolle
- 4: Rinne
- 5: Entbarterwagen
- 6: Scherkolben
- 7: Kolbenkörper
- 8: Deckel
- 9: Gleitstück
- 10: Drehknopf
- 11: Drehlager
- 12: Träger
- 13: Wange
- 14: Führungsleiste
- 15: Laufrad
- 16: Laufradlager
- 17: Ritzel
- 18: Ritzellager
- 19: Getriebe
- 20: Elektromotor
- 21: Kupplung
- 22: Unterschiene
- 23: Oberschiene
- 24: Gleitschiene
- 25: Zahnstange, Führungsschiene
- 26: Drehpuffer
- 27: Schwungscheibe
- 28: Schermeisel
- 29: Scherschneiden

## Patentansprüche

1. Entbarter für Stahlstranggießanlage zum Entfernen von Brennbärten (2) an Stranggußstücken (1), bestehend aus einem Entbarterwagen (5), der den drehbaren Kolbenkörper (7) mit elastisch eindrückbaren Scherkolben (6) trägt und als Wagenantrieb zwei Ritzel (17), zwei Getriebe (19) und zwei geschwindigkeitsregelbare asynchrone Drehstrommotoren als Antriebssätze mit verbindender Kupplung am zweiten Wellenende (20) besitzt, die spiegelbildlich angeordnet mit ihren Ritzeln (17) in bei den Verfahrschienen angeordneten Zahnstangen (25) arbeiten, **dadurch gekennzeichnet, dass** die Kupplung (21) als Schwungscheibe (27) ausgebildet ist und die Lüfterschrauben in den Drehstrommotoren (20) nicht aus Leichtmetall, sondern möglichst groß und aus einem schweren Werkstoff zur Erhöhung des Schwungmomentes hergestellt sind.

2. Entbarter für Stahlstranggießanlage zum Entfernen von Brennbärten (2) an Stranggußstücken (1) nach Anspruch 1, **dadurch gekennzeichnet, daß** der Entbarterwagenantrieb (5) bei überholendem Entbarten des weglaufenden Werkstückes mit hoher Geschwindigkeit mit hochstehenden Scherkolben (6) gegen den Bart (2) fahren und bei nicht völligem Abschlagen desselben anhalten, kurz zurückfahren und noch einmal vorwärts fahrend einen zweiten Entbartungsschlag gegen den gleichen Bart (2) ausüben kann.

3. Entbarter für Stahlstranggießanlage zum Entfernen von Brennbärten (2) an Stranggußstücken (1) nach einem der Ansprüche 1 bis 2, **dadurch gekennzeichnet, daß** die auf den Scherkolben (6) sitzenden Schermeisel (28) diese in beiden Entbartungsrichtungen überragen und an den Enden mit abschraubbaren Schneiden aus besonders hartem und festem Material ausgestattet sind, die sich beim Entbarten gegen Absätze am Grundkörper der Schermeisel (28) abstützen.

## Claims

1. Burr remover for continuous steel casting installation to remove burrs (2) from continuous casting pieces (1) consisting of a deburrer carriage (5) that carries the rotating piston body (7) with elastically pressable deburring pistons (6) and that is equipped with two pinions (17), two gears (19) and two speed-controllable three-phase induction motors serving as drive assemblies with connecting coupling on the second shaft end (20) that are arranged laterally reversed and mesh with their pinions (17) in racks (25) which are positioned near the travelling rails. Characteristic is the fact that the coupling (21) is designed as a disk flywheel (27) and that the ventilation bolts inside the three-phase motors (20) are not made of light metal, but are as large as possible and made of a heavy material to increase the flywheel effect.

2. Burr remover for continuous steel casting installation for elimination of cutting burrs from continuously cast strand pieces, according to claim 1, defined by that the deburring carriage drive (5) can travel against the burr (2) with high speed and lifted deburring pistons (6) whilst overtaking the burr from the work piece running out.
In case the burr (2) should not be knocked off completely the deburring carriage drive (5) can stop, travel back a short distance and carry out a second deburring stroke against the same burr (2) while travelling forward again.

3. Burr remover for continuous steel casting installation for elimination of cutting burrs from continuously cast strand pieces, according to one of the claims 1 to 2, defined by that the deburring chisels (28) fixed on the deburring pistons (6) overlapp the latter in both deburring directions and are equipped with unscrewable cutting blades at its ends which are of extremely hard and solid material and which lean on ledges at the base body of the deburring chisel (28) during deburring.

## Revendications

1. Dispositif d'ébavurage pour les installations de coulée continue d'acier destiné à l'élimination des bavures d'oxycoupage (2) présentes sous les pièces de coulée (1) **caractérisé en ce que** le chariot d'ébavureur (5) qui sert de réception au corps à pistons (7) pivotable équipé de pistons de cisaillement (6) comprimables élastiquement possède en tant qu'entraînement deux pignons (17), deux réducteurs (19) et deux moteurs (20) asynchrones à courant triphasé régulables en vitesse, que ces deux jeux d'entraînement disposés symétriquement dans la machine agissent par leur pignon (17) dans les crémaillères (25) solidaires des rails de translation, que les deux moteurs disposés symétriquement l'un de l'autre sont reliés par leur deuxième bout d'arbre au moyen d'un accouplement (21) et que cet accouplement est conçu comme un disque inertiel (27).

2. Dispositif d'ébavurage pour les installations de coulée continue d'acier destiné à l'élimination des bavures d'oxycoupage (2) présentes sous les pièces de coulée (1) selon la revendication 1 **caractérisé en ce que** les entraînements du chariot d'èbavureur (5) procèdent à un èbavurage "dépassant" sur la pièce en train d'être évacuée en déplaçant à grande vitesse les pistons de cisaillement (6) sous pression à la rencontre de la bavure (2), en les arrêtant avant le dépassement complet, en les reculant brièvement et en les déplaçant à nouveau vers l'avant afin d'exercer un deuxième choc d'ébavurage contre la même bavure (2).

3. Dispositif d'ébavurage pour les installations de coulée continue d'acier destiné à l'élimination des bavures d'oxycoupage (2) présentes sous les pièces de coulée (1) selon l'une des revendications 1 à 2 **caractérisé en ce que** les couteaux de cisaillement (28) fixés sur les pistons de cisaillement (6) dépassent de ces derniers dans les deux directions d'ébavurage et qu'ils sont équipés à leurs extrémités d'arêtes réalisées dans un matériau particulièrement dur et solide, lesquelles arêtes sont dévissables et s'appuient lors de l'ébavurage sur un épaulement du corps du couteau de cisaillement (28).
